# EUROPÄISCHE PATENTSCHRIFT

(11) **EP 0 269 665 B1**
(45) Veröffentlichungstag und Bekanntmachung des Hinweises auf die Patenterteilung: **06.03.1991**
(21) Anmeldenummer: 87903317.3
(22) Anmeldetag: 30.05.1987
(51) Int. Cl.: A46B 9/04, A46B 7/06

(54) **ZAHNBÜRSTE**
TOOTHBRUSH
BROSSE A DENTS

(30) Priorität: 04.06.1986 DE 3618823
(43) Veröffentlichungstag der Anmeldung: 08.06.1988
(73) Patentinhaber: SCHAIPER, Heinrich, D-4500 Osnabrück (DE)
(72) Erfinder: SCHAIPER, Heinrich, D-4500 Osnabrück (DE)
(74) Vertreter: Schulze Horn, Stefan, Dipl.-Ing. M.Sc.
(86) Internationale Anmeldenummer: EP8700280
(87) Internationale Veröffentlichungsnummer: WO8707484

(56) Entgegenhaltungen:
- FR-A- 706 612
- FR-A- 2 548 528
- US-A- 1 930 571
- US-A- 3 964 122
- US-A- 4 472 853

## Beschreibung

Die Erfindung betrifft eine Zahnbürste nach dem Oberbegriff des Patentanspruchs 1.

Eine erste Zahnbürste der genannten Art ist aus der US-A-4 472 853 bekannt. Diese Zahnbürste weist weiterhin das Merkmal auf, daß die Erstreckung des Bürstenkopfes in Bürstenquerrichtung größer ist als in Bürstenlängsrichtung. Hierdurch bearbeiten die Borsten bei Anwendung der Zahnbürste zugleich die Zähne und das Zahnfleisch sowohl des Oberkiefers als auch des Unterkiefers, wobei durch die Beweglichkeit der Kopfteile gegeneinander eine Überbeanspruchung des Zahnfleisches vermieden wird. Nachteilig kann aber mit dieser Bürste trotz der aufwendigen Konstruktion von Kopf und Stiel keine ausreichend gründliche Reinigung der Zahnzwischenräume erreicht werden, weil die Anordnung der Borstenbüschel derart ist, daß ihre freien Enden ebene Flächen mit solchen Ausdehnungen bilden, die etwa denen eines ganzen Zahnes entsprechen. Ein Eindringen einzelner Borsten oder eines einzelnen Borstenbüschels in einen Zahnzwischenraum wird hierdurch sehr erschwert und kann nur bei nachteilig kräftigem Andruck der Bürste unter entsprechend starker Verformung der meisten anderen Borsten erreicht werden.

Die FR-A-2 548 528 zeigt ebenfalls eine Zahnbürste der eingangs genannten Art. Bei dieser Zahnbürste besteht der Kopf aus zwei nebeneinanderliegenden Teilen, die gegeneinander in einer Ebene senkrecht zur Borstenrichtung elastisch bewegbar sind. Jeder Kopfteil besitzt dabei einen flächigen Bereich und einen schmaleren, stegartigen Bereich, die jeweils mit Borstenbüscheln bestückt sind. Die seitlich äußeren Borstenbüschel sind nach innen geneigt und länger als die inneren Borstenbüschel. Mit dieser Bürste kann zwar eine Verbesserung der Borstenanlage an gewölbten Zahnoberflächen erreicht werden, eine gründliche Reinigung der engen Zahnzwischenräume ist aber auch mit dieser Bürste nicht ohne weiteres möglich.

Es stellt sich daher die Aufgabe, eine Zahnbürste der eingangs genannten Art zu schaffen, die die aufgeführten Nachteile vermeidet, die einen verbesserten Flächenkontakt zu den Zähnen gewährleistet, die eine gründliche Reinigung der Zahnzwischenräume auch ohne die Anwendung besonderer Zahnputztechniken ermöglicht, bei welcher Zahnschäden infolge übermäßig hoher Andruckkräfte nicht auftreten und die eine wirksame und zugleich schonende Zahnpflege gestattet.

Die Lösung der Aufgabe gelingt erfindungsgemäß durch eine Zahnbürste der eingangs genannten Art, welche dadurch gekennzeichnet ist, daß die Kopfteile des Bürstenkopfes konzentrisch zueinander in Form wenigstens eines einen Zentralkopfteil umgebenden Ringes angeordnet sind.

Durch die erfindungsgemäße Gestaltung der Zahnbürste wird eine weitestgehend selbsttätige Anpassung des Bürstenkopfes an die Zahnoberfläche einschließlich der Zahnzwischenräume erreicht, wobei diese Anpassung einerseits in einer guten, vollflächigen Anlage und Reinigungswirkung des Bürstenkopfes bzw. seiner Borstenanordnung am Zahn und andererseits in einer Vermeidung einer stellenweise übermäßig hohen Andruckkraft der Borsten an den Zahn besteht. Ein Mittel zur Erzielung der guten Anpassung ist die elastische Auslenkbarkeit der Kopfteile senkrecht zur Zahnoberfläche, wobei die am Bürstengriff vor allem erzeugten Schub- und Zugkräfte auf geradem Wege weitergeleitet werden und die Auslenkung nicht beeinflussen. Der Grad der Auslenkung der einzelnen Kopfteile wird _ wie erwünscht _ nur von der Form der Zahnoberfläche bestimmt. Durch Variation von Materialeigenschaften und -stärke der Teilstiele kann die Federkraft der Kopfteile in der richtigen Größe eingestellt werden. Besonders günstig für die Reinigung der Zähne mit ihren mehr oder weniger gerundeten Oberflächen ist die erfindungsgemäße Gestaltung des Bürstenkopfes mit seinen Kopfteilen, die konzentrisch zueinander in Form wenigstens eines einen Zentralkopfteil umgebenden Ringes angeordnet sind. Im Gegensatz zu einer ebenen Fläche ist die Anlagefläche einer Ringfläche an einer gerundeten Oberfläche um ein vielfaches größer. Außerdem können das Zentralkopfteil und der diesen umgebende Ring in Anpassung an die Zahnoberfläche unabhängig voneinander ausgelenkt werden.

Eine weiter verbesserte Anpassungsfähigkeit wird dadurch erreicht, daß das ringförmige Kopfteil in Längsrichtung der Zahnbürste in zwei gegeneinander bewegliche Halbringe geteilt ist. Damit können auch Winkelfehlstellungen der Zahnbürste während des Zähneputzens in einem gewissen Umfang selbsttätig ausgeglichen werden, so daß bei der Zahnpflege auch bei weniger sorgfältiger Handhabung der Zahnbürste eine gute Reinigungswirkung erzielt wird.

In weiterer Ausgestaltung der Erfindung ist vorgesehen, daß auf dem Zentralkopfteil ein runder, ovaler, oder flach-elliptischer Borstenbüschelkranz angeordnet ist. Dies bedeutet, daß die Borstenbüschel nicht auf einer von einem Kreis, einem Oval oder einer Ellipse begrenzten Fläche angeordnet sind, sondern auf einer ringförmigen Fläche, die von zwei Kreisen, zwei Ovalen bzw. zwei Ellipsen unterschiedlicher Durchmesser begrenzt ist. Dieser Kranz trägt auf ebenen oder annähernd ebenen Zahnflächen wirkungsvoll zur Reinigung bei und besitzt zugleich die Fähigkeit, auch in Zahnzwischenräume zu gelangen und diese zu reinigen, da er von den umgebenden, auf der Zahnoberfläche aufstehenden Borstenbüscheln der anderen Kopfteile nicht zurückgehalten wird. Zur Intensivierung der Reinigung der Zahnzwischenräume kann das Zentralkopfteil ein in seiner Länge die umgebenden Borstenbüschel überragendes Zentralborstenbüschel aufweisen.

Um den bei jedem Zahnputzvorgang auf die Rückseite des Bürstenkopfes ausgeübten Wangendruck zur Einstellung einer günstigen Verteilung der Andruckkraft der Kopfteile zu nutzen, weisen vorteilhaft die Kopfteile an ihrer der Basisfläche abgewandten Seite Rückenflächen mit jeweils unerschiedlicher, vom Zentrum nach außen hin abnehmender Höhe auf. So wird erreicht, daß das Kopfteil mit der höchsten Rückenfläche die höchste Andruckkraft durch die Wange erfährt und daß die auf die anderen Kopfteile ausgeübte Kraft entsprechend geringer ist.

Bevorzugte Ausführungsbeispiele der erfindungsgemäßen Zahnbürste werden im folgenden anhand einer Zeichnung näher erläutert. Es zeigen im einzelnen:
Figur 1 eine Zahnbürste gemäß Erfindung in einer ersten Ausführungsform in Aufsicht von oben,
Figur 2 die Zahnbürste aus Figur 1 in Seitenansicht,
Figur 3a-3c verschiedene Ausgestaltungen des Zentralkopfeteils als Teil der Zahnbürste nach Figur 1 und 2, jeweils in Aufsicht, und
Figur 4 einen Querschnitt durch einen Kopfteil einer Bürste gemäß der Erfindung.

Wie aus Figur 1 ersichtlich ist, besteht das dargestellte erste Ausführungsbeispiel der Zahnbürste 1 gemäß der vorliegenden Erfindung aus einem Bürstengriff 11, einem Bürstenstiel 2 und einem Bürstenkopf 3. Der Griff 11 ist wie bei anderen Zahnbürsten in üblicher Art und Weise ausgebildet, während sich der Stiel 2 und der Kopf 3 wesentlich von bekannten Bürsten unterscheiden. Der Stiel 2 ist beim dargestellten Ausführungsbeispiel der Bürste 1 in drei parallel zueinander verlaufende Teilstiele 21, 22 und 23 geteilt, wobei zwischen den genannten Teilstielen jeweils ein Spaltraum 25 bzw. 26 liegt. Die so gebildeten Teilstiele 21 bis 23 sind in einem gewissen Maße elastisch gegeneinander und gegenüber dem Griff 11 verschwenkbar.

Auch der Bürstenkopf 3 besteht aus mehreren Teilköpfen 31, 32 und 33. Dem mittleren Teilstiel 21 ist dabei ein Zentralkopfteil 31 zugeordnet, das hier eine kreisrunde Form hat. Auf dem Zentralkopfteil 31 ist ein einzelnes zentrales Borstenbüschel 40 angeordnet. Um das Zentralkopfteil herum sind konzentrisch die annähernd halbkreisförmigen weiteren Kopfteile 32 und 33 angeordnet und jeweils einem der Teilstiele, nämlich das Kopfteil 32 dem Teilstiel 22 und das Kopfteil 33 dem Teilstiel 23 zugeordnet. Auf diesen beiden Kopfteilen sind senkrecht zu der dem Betrachter zugewandten Basisfläche 30 des Bürstenkopfes 3 eine Anzahl von Borstenbüscheln 43 angeordnet, von denen einige auch noch auf dem kopfzugewandten Teil der zugehörigen Telstiele 22 und 23 plaziert sind. Durch diese Ausgestaltung des Bürstenstiels 2 in Form von Teilstielen 21 bis 23 sind die zugehörigen Bürstenkopfteile 31 bis 33 in Richtungen senkrecht zum Verlauf der Teilstiele gegeneinander elastisch beweglich und können sich so der zu reinigenden Zahnoberfläche optimal anpassen.

Die Figur 2 zeigt die Zahnbürste 1 aus Figur 1 in Seitenansicht. Hier ist wiederum der Griff 11 sowie der sich daran anschließende Stiel 2, d. h. hier der Teilstiel 23 sichtbar. An den Stiel 2 schließt sich der Bürstenkopf 3 an, der auf seiner Basisfläche 30 eine Anzahl von Borstenbüscheln 43 sowie das zentrale Borstenbüschel 40 trägt, die gemeinsam eine Borstenanordnung 4 bilden. Aus dieser Seitenansicht ist deutlich erkennbar, daß das zentrale Borstenbüschel 40 in seiner Länge die umgebenden Borstenbüschel 43 überragt. Hieraus wird die durch die Erfindung erreichte Funktionsteilung der einzelnen Kopfteile ersichtlich. Die Borstenbüschel 43 dienen insbesondere zur flächigen Reinigung der Zähne, während das vorragende, zentrale Borstenbüschel 40 insbesondere für die Reinigung der Zahnzwischenräume zuständig ist.

Außer wie in den Figuren 1 und 2 dargestellt, kann das Zentralkopfteil auch gemäß den Figuren 3a bis 3c ausgestaltet sein. Figur 3a zeigt das Zentralkopfteil 31, das mit dem Teilstiel 21 verbunden ist, mit einem kreisrunden Borstenbüschelkranz 41. Bei dem Ausführungsbeispiel nach Figur 3b ist zentral im Borstenbüschelkranz 41 zusätzlich ein einzelnes zentrales Borstenbüschel 40 angeordnet. Eine weitere Variante des Zentralkopfeils 31, wie in Figur 3c dargestellt, sieht eine flach-elliptische Ausgestaltung des Borstenbüschelkranzes 41 vor. Dabei ist bevorzugt vorgesehen, daß die langen Halbachsen der Ellipse senkrecht zur Längsachse der Zahnbürste verlaufen, wodurch erreicht wird, daß die langen Halbachsen der Ellipse senkrecht zur Längsachse der Zahnbürste verlaufen, wodurch erreicht wird, daß sich der Borstenbüschelkranz 41 unter geringer Deformation gut an Zahnzwischenräume anpassen kann.

Ein weiteres vorteilhaftes Merkmal der Erfindung verdeutlicht schließlich die Figur 4. Diese zeigt einen Querschnitt durch einen Bürstenkopf einer Zahnbürste gemäß Erfindung. Deutlich sind die Teile des Bürstenkopfes, nämlich das Zentralkopfteil 31 sowie die dieses umgebenden Kopfteile 32 und 33, hier alle aus Kunststoff gefertigt, erkennbar. Auf ihrer Oberseite tragen sie die Borstenbüschel 43 bzw. den Borstenbüschelkranz 41. Zwischen den Kopfteilen 31 bis 33 sind die Spalträume 25 und 26 erkennbar, die eine reibungsfreie Verschiebung der Kopfteile gegeneinander erlauben.

Auf ihrer den Borsten abgewandten Seite weisen die Kopfteile 31 bis 33 Rückenflächen 31ʹ, 32ʹ und 33ʹ auf, die unterschiedliche Höhen haben. Im dargestellten Ausführungsbeispiel hat die Rückenfläche 31ʹ des Zentralkopfteils 31 eine deutlich größere Höhe als die Rückenfläche 32ʹ und 33ʹ der beiden anderen Kopfteile 32 und 33. Hierdurch wird während des Putzvorganges durch die Wangen ein erhöhter Andruck auf den Zentralkopfteil 31 ausgeübt, während die beiden randlichen Kopfteile 32 und 33 weniger stark angedrückt werden. Durch den stärkeren Andruck des Zentralkopfteils 31, der ja für die Reinigung insbesondere der Zahnzwischenräume zuständig ist, wird hier eine besonders intensive Putzwirkung erzeugt, während für die Reinigung der Zahnoberflächen bzw. des Zahnfleisches ein geringerer Andruck für ein gutes Putzergebnis ausreichend ist.

Mit der Zahnbürste gemäß der vorliegenden Erfindung wird erstmals eine echte Funktionsteilung des Bürstenkopfes erreicht. Jedem Kopfteil wird eine bestimmte Funktion zugeordnet, für die es optimiert ist. Damit werden in einem Putzvorgang eine gründliche Reinigung der Zahnzwischenräume, eine vollfächige Bearbeitung der Zahnoberflächen und eine sanfte Behandlung des Zahnfleisches gewährleistet.

## Patentansprüche

1. Zahnbürste mit einem Bürstengriff, mit einem Bürstenstiel und mit einem Bürstenkopf, wobei der Bürstenkopf auf seiner Basisfläche eine Anzahl von im wesentlichen in einheitlicher Richtung aufragenden Borstenbüscheln trägt und aus mehreren elastisch gegeneinander bewegbaren, jeweils mit einem oder mehreren Borstenbüscheln besetzten Kopfteilen besteht und wobei der Bürstenstiel zumindest im kopfzugewandten Bereich in seiner Längsrichtung in mehrere, im wesentlichen parallele, elastisch auslenkbare Teilstiele geteilt ist, wobei jedem Teilstiel wenigstens ein Kopfteil zugeordnet ist,
dadurch gekennzeichnet, daß die Kopfteile (31-33) des Bürstenkopfes (3) konzentrisch zueinander in Form wenigstens eines einen Zentralkopfteil (31) umgebenden Ringes (32, 33) angeordnet sind.

2. Zahnbürste nach Anspruch 1, dadurch gekennzeichnet, daß der ringförmige Kopfteil (32, 33) in Längsrichtung der Zahnbürste (1) in zwei gegeneinander bewegliche Halbringe (32 und 33) geteilt ist.

3. Zahnbürste nach wenigstens einem der Ansprüche 1 und 2, dadurch gekennzeichnet, daß auf dem Zentralkopfteil (31) ein runder, ovaler oder flach-elliptischer Borstenbüschelkranz (41) angeordnet ist.

4. Zahnbürste nach wenigstens einem der Ansprüche 1 bis 3, gekennzeichnet durch ein im wesentlichen im Mittelpunkt des Zentralkopfteils (31) angeordnetes, in seiner Länge die umgebenden Borstenbüschel (43) überragendes Zentralborstenbüschel (40).

5. Zahnbürste nach wenigstens einem der Ansprüche 1 bis 4, dadurch gekennzeichnet, daß die Kopfteile (31, 32, 33) an ihrer der Basisfläche (30) abgewandten Seite Rückenflächen (31ʹ, 32ʹ, 33ʹ) mit jeweils unterschiedlicher, vom Zentrum nach außen hin abnehmender Höhe aufweisen.

## Claims

1. Toothbrush with a brush handle, a brush stem and a brush head, whereby the brush head has on its base surface a number of bristle bunches substantially projecting upwards in uniform direction and consists of a plurality of head sections which are movable elastically relative to each other and are occupied by one or more bunches of bristles in each case, and whereby the brush stem is divided in its longitudinal direction into a plurality of substantially parallel, elastically deflectable partial stems at least in the region close to the head, whereby each partial stem is allocated at least one head section,
characterised in that the head sections (31-33) of the brush head (3) are arranged concentrically to each other in the form of at least one ring (32, 33) surrounding a central head section (31).

2. Toothbrush according to Claim 1, characterised in that the annular head section (32, 33) is divided in the longitudinal direction of the toothbrush (1) into two half-rings (32 and 33) which are movable relative to each other.

3. Toothbrush according to at least one of Claims 1 and 2, characterised in that a round, oval or flat-elliptical crown (41) of bristle bunches is arranged on the central head section (31).

4. Toothbrush according to at least one of Claims 1 to 3, characterised by a central bristle bunch (40) arranged substantially in the centre of the central head section (31) and the length of which projects past the surrounding bristle bunch (43).

5. Tootbrush according to at least one of Claims 1 to 4, characterised in that the head sections (31, 32, 33) on their sides remote from the base surface (30) have back surfaces (31ʹ, 32ʹ, 33ʹ) each of different height which decreases from the centre outwards.

## Revendications

1. Brosse à dents comprenant un manche de brosse, une tige de brosse et une tête de brosse, la tête de brosse portant sur sa surface de base une pluralité de touffes de poils dépassant essentiellement selon une direction uniforme et étant composée de plusieurs parties de tête pouvant être déplacées élastiquement les unes par rapport aux autres et étant garnies chacune d'une ou plusieurs touffes de poils et la tige de brosse étant divisée au moins dans la zone tournée vers la tête, en direction longitudinale, en plusieurs tiges partielles essentiellement parallèles et pouvant être déviées élastiquement, au moins une partie de tête étant associée à chaque tige partielle, caractérisée en ce que les parties de tête (31 à 33) de la tête de brosse (3) sont disposées concentriquement les unes par rapport aux autres, sous la forme d'au moins un anneau (32, 33) entourant une partie centrale de tête (31).

2. Brosse à dents selon la revendication 1, caractérisée en ce que la partie de tête annulaire (32, 33) est divisée dans la direction longitudinale de la brosse à dents (1) en deux demi-anneaux (32 et 33) mobiles l'un par rapport à l'autre.

3. Brosse à dents selon au moins l'une des revendications 1 et 2, caractérisée en ce qu'une couronne de touffes de poils (41) ronde, ovale ou elliptique plate est disposée sur la partie centrale de tête (31).

4. Brosse à dents selon au moins l'une des revendications 1 à 3, caractérisée par une touffe centrale de poils (40) disposée essentiellement au centre de la partie centrale de tête (31) et dépassant en longueur les touffes de poils environnantes (43).

5. Brosse à dents selon au moins l'une des revendications 1 à 4, caractérisée en ce que les parties de tête (31, 32, 33) présentent, sur leur côté éloigné de la surface de base (30), des surfaces dorsales (31ʹ, 32ʹ, 33ʹ) présentant chacune une hauteur différente qui diminue du centre vers l'extérieur.
